# EUROPÄISCHE PATENTSCHRIFT

(11) **EP 0 065 674 B1**
(45) Veröffentlichungstag und Bekanntmachung des Hinweises auf die Patenterteilung: **11.12.1985**
(21) Anmeldenummer: 82103845.2
(22) Anmeldetag: 05.05.1982
(51) Int. Cl.: E04F 21/04

(54) **Zum Herstellen ebener Unterputze bestimmte Putzprofilleiste**
Plaster fillet for the realization of flat sub-plasters
Listeau pour la réalisation de sous-enduits plans

(30) Priorität: 21.05.1981 DE 3120240
(43) Veröffentlichungstag der Anmeldung: 01.12.1982
(73) Patentinhaber: PROTEKTORWERK FLORENZ MAISCH GmbH & Co. KG, 76571 Gaggenau (DE)
(72) Erfinder: Maisch, Walter, Sr., D-7560 Gaggenau (DE)
(74) Vertreter: Geitz, Heinrich, Dr.-Ing.

## Beschreibung

Die Erfindung betrifft eine Putzprofilleiste, die zum Herstellen ebener Unterputze bestimmt ist und eine als Abzugskante ausgebildete Profilkante sowie zwei sich davon unter Einschluß eines spitzen Winkels forterstreckende Streckmetallfelder als Befestigungsschenkel zum Anbringen an einer zu verputzenden Wand besitzt.

Eine Putzprofilleiste dieser Art mit einer eine Abzugskante bildenden Profilkante und sich von dieser unter Einschluß eines spitzen Winkels forterstreckenden Befestigungsschenkeln in Form von Streckmetallfeldern ist aus der DE-U-7 923 703 bekannt. Dabei handelt es sich aber um eine sog. « Putzkantenteiste*. wie sie vor dem Verputzen von Wandflächen an den Baukörperecken sowie im Bereich von Tür- und Fensterlaibungen legerichtig angemörtelt werden, bevor dann die Putzmasse, die häufig angespritzt wird, mit Hilfe sog. Richtscheite über die als Abzugskanten ausgebildeten Profilkanten der Putzprofilleisten abgezogen wird. Letzteres geht jedoch nicht mehr, wenn die Breite der Putzflächen größer ist als die aus Gründen der Handhabbarkeit begrenzten Längen der Richtscheite. In solchen Fällen bleibt es in aller Regel der Geschicklichkeit und Erfahrung des mit den Putzarbeiten betrauten Stukkateurs überlassen, eine mehr oder weniger ebene Putzfläche herzustellen, was naturgemäß nur annähernd gelingen kann.

Zwar können, da es sich bei den in der oben erläuterten Weise aufgetragenen Putzschichten nur um sog. Unterputze handelt, auftretende Ungenauigkeiten noch immer durch nachträglich aufzubringende Oberputze ausgeglichen werden, aber dies führt naturgemäß zu Oberputzschichten unterschiedlicher Dicke, was unter bestimmten Witterungsverhältnissen, etwa bei einer Durchfeuchtung der Oberputzschicht, leicht sichtbar werden kann.

Angesichts dieser Unzulänglichkeiten ist in der FR-A-1 440 659 auch schon vorgeschlagen worden, Wandflächen großer Breitenerstreckung durch in bestimmten Abständen voneinander parallel verlaufend angebrachte V-förmige Profilleisten in Teilflächen solcher Breiten zu unterteilen, daß nach dem Aufbringen der Putzmasse diese mittels Richtscheit über die Firstlinien der Profilleisten abgezogen werden kann. Durch die aus dieser Druckschrift bekannten Profilleisten, die nur für Putze geringer Dicke geeignet und bestimmt sind, werden jedoch die Putzflächen unterbrochen, was leicht zum Abreißen des Putzes längs der Profilleisten und damit zum Eindringen von Feuchtigkeit führen kann.

Bei Dämmputzen, die in großen Dicken auf Rohbauwände aufgetragen und dann mit einer nur dem Wetterschutz dienenden dünnen Oberputzschicht versehen werden, wären derartige Unterbrechungen nicht akzeptabel, weil dann im Bereich der Profilleisten keine hinreichende Wärmedämmung gewährleistet wäre.

Durch die Erfindung soll demgegenüber eine in den Putz einbettbare Putzprofilleiste geschaffen werden, die für Dämmputze großer Dicke bestimmt ist und mittels der ohne Unterbrechung des Putzes Flächen großer Breitenerstreckung in Teilflächen solcher Breite unterteilt werden können, daß ein Abstreichen der Putzmasse über die Profilkanten gelingt.

Gelöst ist diese Aufgabe durch die Verwendung der eingangs angegebenen Putzprofilleiste zum Herstellen ebener Dämmputze großer Dicke sowie dadurch, daß die große Maschenweite aufweisenden Streckmetallfelder sich auf den von der Profilkante abgewandten Seiten unmittelbar von V-förmig angeordneten und die Profilkante bildenden schmalen Leistenstreifen jeweils in den von Letzteren aufgespannten Ebenen forterstrecken.

Angesichts dieser Ausbildung der Putzprofilleiste mit Befestigungsschenkeln in Form weitmaschiger Streckmetallfelder und mit schmalen Leistenstreifen, von denen sich die Streckmetallfelder forterstrecken, ohne daß im Bereich hinter der Profilkante nicht oder nur schwer hinterfüllbare Abschnitte auftreten, ist sichergestellt, daß bei an einer Bauwerkswand angebrachten, beispielsweise angemörtelten Putzprofilleisten beim Auftragen der Putzmasse, die in der Regel angespritzt wird, eine vollständige Hinterfüllung der Putzprofilleisten bis hinter die die Profilkante bildenden schmalen Leistenstreifen stattfindet. Unter Verwendung erfindungsgemäßer Putzprofilleisten hergestellte Dämmputze weisen somit im Bereich derartiger Putzprofilleisten keine Unterbrechungen und auch keine verringerten Putzdicken auf, so daß durch den Einsatz derartiger Putzprofilleisten keinerlei Beeinträchtigung der von dem Putz vermittelteten Wärmedämmwirkung eintritt.

Eine Ausführungsform der Erfindung soll nachstehend anhand der beigefügten Zeichnung erläutert werden. In schematischen Ansichten zeigen :
Figur 1 in perspektivischer Darstellung einen Ausschnitt aus einer für die erfindungsgemäße Verwendung geeigneten und bestimmten Putzprofilleiste und
Figur 2 einen Querschnitt durch eine Bauwerkswand mit lagerichtig im Abstand voneinander angebrachten Putzprofilleisten und einem auf die Bauwerkswand aufgebrachten, über die Abzugskanten der Putzprofilleisten abgezogenen Dämmputz.

Die in einer perspektivischen Ausschnittansicht dargestellte Putzprofilleiste 10 besitzt eine schmale V-förmige Profilkante 11 und sich nach beiden Seiten von den V-förmigen Abschnitten 12, 13 dieser Profil kante forterstreckende Befestigungsschenkel 14, 15, die als Streckmetallfelder mit großer Maschenweite ausgebildet sind. Im Verhältnis zur Länge der Befestigungsschenkel 14, 15 sind die in deren Ebenen verlaufenden streifenförmigen Abschnitte 12, 13 der Profilkante 11 sehr kurz bemessen, so daß beim Anspritzen oder Anwerfen von Putzmasse an eine mit einer derartigen Putzprofilleiste ausgerüstete Rohbauwand die Putzmasse im wesentlichen ungehindert durch die weitmaschigen Streckmetallfelder hindurchtritt und auch den von der Profilkante 11 überdeckten Bereich 16 weitestgehend vollständig hinterfüllt. Der Öffnungswinkel 17 zwischen den beiden Schenkeln 14, 15 beträgt bei der gezeigten Ausführungsform etwa 30°.

Bei bestimmungsgemäßer Verwendung derartiger Putzprofilleisten 10 werden diese in vorbestimmten Abständen 25 voneinander, die kleiner als die Längen der bei Putzarbeiten üblichermaßen eingesetzten Richtscheite sind, an einer zu verputzenden Bauwerkswand 20 angebracht, daß die als Abzugskanten dienenden Profilkanten 11 benachbarter Putzprofilleisten eine Ebene aufspannen, die in allen Wandbereichen in einen die geforderte Mindestputzdicke nicht unterschreitenden Abstand von der zu verputzenden Rohbauwand liegt. In Fig. 2 sind schematisch zwei im Abstand voneinander an einer Rohbauwand 20 bei 22 angemörtelte Putzprofilleisten 10 dargestellt, die nach dem Aufbringen des Unterputzes 21 insbesondere eines Dämmputzes, im Putz verbleiben und angesichts der durch die weitmaschigen Streckmetallfelder der Schenkel 14, 15 nur geringen Materialanhäufung sowie der einwandfreien Hinterfüllung der Putzprofilschienen keine merkliche Veränderung der Unterputzschicht bewirken. Insbesondere treten angesichts der Ausbildung der Befestigungsschenkel als weitmaschige Streckmetallfelder keine beachtlichen Wärmebrücken im Bereich der Profilleisten auf.

Nach der Unterteilung von Putzflächen, deren Breite größer ist als die Länge handhabbarer Richtscheite, wird auf die zu verputzende Wand 20 in bekannter Weise die Putzmasse aufgebracht, beispielsweise aufgespritzt, und dann mittels eines Richtscheites über die Abzugskanten 11 der an der Bauwerkswand angebrachten Putzprofilleisten 10 abgezogen. Die nach dem Abziehen zumindest noch teilweise durch den Unterputz hindurchtretenden schmalen Abzugskanten der Profilleisten werden durch einen anschließend auf einen derartigen Unterputz 21 aufzubringenden Oberputz 24 überdeckt, die schematisch in Fig. 2 angedeutet ist.

Es ist ersichtlich, daß es in der vorstehend erläuterten Weise unproblematisch gelingt, auch bei Putzflächen, die große Breitenerstreckung aufweisen, vollständig ebene und darüber hinaus vorbestimmte Mindestputzdicken nicht unterschreitende Putze herzustellen. Selbstverständliche Voraussetzung dafür ist, daß die Putzprofilleisten an einer zu verputzenden Bauwerkswand vor dem Aufbringen der Putzmasse lagerichtig angebracht werden, was jedoch bekannt und ohne Schwierigkeiten möglich ist.

## Patentansprüche

Zum Herstellen ebener Unterputze bestimmte Putzprofilleiste mit einer als Abzugskante ausgebildeten Profilkante und zwei sich davon unter Einschluß eines spitzen Winkels forterstreckenden Streckmetallfeldern als Befestigungsschenkel zum Anbringen an einer zu verputzenden Wand, gekennzeichnet durch die Verwendung zum Herstellen ebener Dämmputze großer Dicke sowie dadurch, daß die große Maschenweite aufweisenden Streckmetallfelder (14, 15) sich auf den von der Profilkante (11) abgewandten Seiten unmittelbar von V-förmig angeordneten und die Profilkante bildenden schmalen Leistenstreifen (12, 13) jeweils in den von letzteren aufgespannten Ebenen forterstrecken.

## Claims

Plaster profile strip, intended for the production of planar underplasters, with a profile edge formed as offtake edge and two expanded metal fields, which extend away therefrom while including an acute angle, as fastening limbs for mounting at a wall to be plastered, characterised by the use for the production of planar insulating plasters of great thickness as well as thereby, that the expanded metal fields (14, 15) display large mesh size and extend on the sides remote from the profile edge (11) away directly from narrow strip bands (12, 13), which are arranged in V-shape and form the profile edge, in respective planes defined by them.

## Revendications

Baguette profilée de crépissage, prévue pour la réalisation d'une sous-couche plane de crépi, et comportant une arête profilée jouant le rôle d'arête de râclage, ainsi que deux pans de métal déployé s'étendant à partir de cette arête profilée en délimitant entre eux un angle aigu et servant de branche de fixation de la baguette profilée pour la poser sur une paroi à crépir, baguette profilée caractérisée en ce qu'elle est utilisée pour réaliser des crépis isolants plans de grande épaisseur, et en ce que les pans de métal déployé (14, 15) comportant de grandes largeurs de mailles, s'étendent respectivement sur les côtés opposés à l'arête profilée (11), directement à partir d'étroites bandes (12, 13) disposées en forme de V et constituant l'arête profilée de la baguette, dans les plans définis par ces bandes.
